# EUROPÄISCHE PATENTSCHRIFT

(11) **EP 0 148 354 B1**
(45) Veröffentlichungstag und Bekanntmachung des Hinweises auf die Patenterteilung: **24.06.1987**
(21) Anmeldenummer: 84113238.4
(22) Anmeldetag: 03.11.1984
(51) Int. Cl.: B21D 45/00

(54) **Vorrichtung zum Entfernen von Teilen aus einer Stanze, einer Presse oder dergleichen**
Device for removing parts from a punching machine, a press or the like
Dispositif pour éliminer des pièces d'une estampeuse, d'une presse ou similaire

(30) Priorität: 25.11.1983 DE 8333888 U
(43) Veröffentlichungstag der Anmeldung: 17.07.1985
(73) Patentinhaber: ALFONS HAAR Maschinenbau GmbH & Co. KG, D-2000 Hamburg 53 (DE)
(72) Erfinder: Neben, Hellmuth, Dipl.-Ing., D-2000 Hamburg 65 (DE)
(74) Vertreter: Patentanwälte Hauck, Graalfs, Wehnert, Döring, Siemons

## Beschreibung

Die Erfindung bezieht sich auf eine Vorrichtung zum Entfernen von Teilen aus einer Stanze, einer Presse oder dergleichen gemäss dem Oberbegriff des Anspruchs 1.

Bei Tiefziehpressen, bei denen das Werkstück beim Rückhub des oberen Werkzeugs mitgenommen wird, ist zumeist ein Ausstosser vorgesehen, der im Inneren des Werkzeugs bzw. des Stössels integriert ist und eine entgegengesetzte Abwärtsbewegung ausführt, um das Werkstück zu entformen, in diesem Zusammenhang ist aus der US-A-4 242 900 bekanntgeworden, eine längliche Rutsche an einem Hebelmechanismus zu lagern, der von der Hubbewegung des Werkzeugs betätigt wird. Beim Rückhub des Werkzeugs wird das vordere Ende der Rutsche in den Hubweg bewegt, und der Ausstosser stösst das Werkstück nahe dem oberen Totpunkt des Werkzeugs in das nach oben offene Ende der Rutsche. Rechtzeitig vor Beginn des Rückhubs wird die Rutsche aus dem Hubweg herausbewegt und schräg angestellt, damit das Werkstück durch Schwerkraft herausrutschen kann.

Bei schnellaufenden Pressen ist die Produktionsgeschwindigkeit letztlich von der Auswerfgeschwindigkeit abhängig. Der Erfindung liegt daher die Aufgabe zugrunde, eine Vorrichtung zu schaffen, mit der Teile aus einer Presse oder Stanze mit grosser Geschwindigkeit in gewünschter reproduzierbarer Lage entfernt werden können.

Diese Aufgabe wird durch die Merkmale des Kennzeichnungsteils des Anspruchs 1 gelöst.

Bei der erfindungsgemässen Vorrichtung erfolgt das eigentliche seitliche Herausbefördern der Werkstücke durch die seitlich zum Arbeitsweg des Werkzeugs angeordnete Auswerfvorrichtung. Derartige Auswerfvorrichtungen sind an sich bekannt. Sie arbeiten beispielsweise mit Blasluft, wobei die Blasströmung quer zum Arbeitsweg gerichtet ist. Die in den Arbeitsweg des Werkzeugs schwenkbare Klappe oder der verstellbare Schieber stellt lediglich ein Hilfsmittel dar, um die Tätigkeit der Auswerfvorrichtung zu erleichtern und störungsfrei zu gestalten. Ohne ein derartiges Hilfsmittel ist ein gesteuerter Blasstoss erforderlich, um ein mehr oder weniger störungsfreies Auswerfen der Werkstücke zu erhalten. Bei der erfindungsgemässen Vorrichtung kann die Auswerfvorrichtung einfacher gestaltet werden. So kann zum Beispiel bei Verwendung einer Blasströmung diese ununterbrochen erzeugt werden, was eine besondere Ansteuerung überflüssig macht. Es versteht sich, dass jedoch auch andere Auswerfvorrichtungen eingesetzt werden können.

Die Klappe oder der Schieber stellen eine vorübergehende Abstützung für das vom Werkzeug herunterfallende Werkstück dar. Es ist nicht erforderlich, dass dabei der Schwerpunkt des Werkstücks untergriffen werden muss. Vielmehr reicht es aus, wenn nur ein mehr oder weniger kleiner Bereich des Werkstücks abgestützt wird, da das Werkstück bis zum völligen Verlassen des Werkzeugs von diesem geführt wird und nach dem Verlassen mit Hilfe einer Auswerfvorrichtung seitlich wegbefördert wird. Eine nur teilweise unterfassende Klappe oder ein entsprechend arbeitender Schieber hat den Vorteil, dass ein schnelleres Hinein- und Herausbewegen aus dem Arbeitsweg stattfinden kann. Mit Hilfe der erfindungsgemässen Vorrichtung kann daher der Takt einer Presse erheblich erhöht werden, ohne dass es beim lagerichtigen Auswerfen und Entfernen der Werkstücke zu Betriebsstörungen kommt.

Nach dem Pressen werden die Werkstücke in der Regel weiteren Bearbeitungsstationen zugeführt. Eine Ausgestaltung der Erfindung sieht daher vor, dass die Klappe oder der Schieber annähernd in der gleichen Höhe wie eine Fördervorrichtung zum Abtransport der Werkstücke angeordnet ist.

Die Klappe oder der Schieber ist in der Arbeitsstellung bei senkrechter Anordnung der Presse zweckmässigerweise horizontal angeordnet. Es versteht sich, dass die entsprechende Wirkung auch dann zum Tragen kommt, wenn eine gewisse Neigung zur Horizontalen besteht.

Bei Verwendung einer Klappe ist diese vorzugsweise um eine horizontale oder eine vertikale Achse schwenkbar gelagert. Bei Verwendung eines Schiebers ist dieser vorzugsweise horizontal geführt. In beiden Fällen ist im Abwerfzeitpunkt ein definierter Abstand zwischen Werkstück und Klappe bzw. Schieber eingestellt.

Für die Betätigung der Klappe und des Schiebers sind unterschiedliche konstruktive Möglichkeiten denkbar. Eine bevorzugte Ausgestaltung der Erfindung sieht vor, dass mit dem Werkzeug bzw. dem Werkzeugstössel ein Steuergestänge gekoppelt ist für die Betätigung der Klappe. Die Klappe kann daher mechanisch unmittelbar mit der Werkzeugbewegung gekoppelt werden, so dass ein zwangsweises Ein- und Ausfahren in den Arbeitsweg stattfindet und eine Störung, etwa durch Verbleib der Ablenkfläche im Arbeitsweg während des Arbeitshubes, vermieden wird. Selbst bei Totalausfall des Klappenantriebs gibt es keine Beschädigung am System, da die Klappe auch durch das Werkzeug betätigt wird. In diesem Zusammenhang sieht eine weitere Ausgestaltung der Erfindung vor, dass mit dem Werkzeug bzw. dem Werkzeugstössei ein Nockenfolger verbunden ist, der mit einer Steuerkurve an einem aufrechten Hebel zusammenwirkt, an den ein mit der Klappe verbundener Betätigungshebel angelenkt ist. Eine derartige Vorrichtung kann an jeder bereits hergestellten Presse angebracht werden. Der Nockenfolger wird am Werkzeug bzw. am Stössel befestigt, während die übrigen Teile am Maschinenständer angebracht werden.

Die erfindungsgemässe Vorrichtung kann auch bei Pressen mit Mehrfachwerkzeugen verwendet werden. Hierzu sieht eine Ausgestaltung der Erfindung vor, dass der Betätigungshebel an einer Kurbel angelenkt ist, die ihrerseits drehfest mit einer Welle verbunden ist, die eine oder mehrere beabstandete Klappen hält.

Ein Ausführungsbeispiel der Erfindung wird nachfolgend anhand von Zeichnungen näher erläutert.
Fig. 1 zeigt teilweise im Schnitt eine Vorrichtung nach der Erfindung.
Fig. 2 zeigt einen Schnitt durch die Darstellung nach Fig. 1 entlang der Linie 2-2.

Bevor auf die in den Zeichnungen dargestellten Einzelheiten näher eingegangen wird, sei vorangestellt, dass jedes der beschriebenen Merkmale für sich oder in Verbindung mit Merkmalen der Ansprüche von neuerungswesentlicher Bedeutung ist.

In Fig. 1 ist in strichpunktierten Linien bei 10 ein Pressenstössel angedeutet, der ein oberes Werkzeug 11 trägt. Das Gegenwerkzeug ist nicht dargestellt. Das Werkzeug 11 befindet sich in der Darstellung nach Fig. 1 annähernd am oberen Totpunkt. Es weist ferner einen Ausstosser auf, der jedoch in der Zeichnung nicht dargestellt ist.

Das Werkzeug 11 dient zur Hersteilung von Blechdosen. Eine Blechplatte wird taktweise zwischen den Arbeitshuben vorgeschoben, so dass die Presse aus einer Blechplatte eine Reihe von Dosen 12 formt.

In nicht näher dargestellter Weise ist ein Gehäuse 13 am Maschinengestell befestigt, das auf der dem Werkzeug 11 zugekehrten Seite einen Schlitz 14 aufweist. Im Gehäuse 13 ist im oberen Bereich bei 15 ein aufrechter Hebel 16 schwenkbar gelagert, der sich teilweise durch den Schlitz 14 nach aussen erstreckt. Am unteren Ende ist am Hebel 16 ein Betätigungshebel 17 bei 18 angelenkt, der am anderen Ende an einer Kurbel 19 angelenkt ist, die drehfest auf einer Welle 20 sitzt. Die Welle 20 wird in zwei beabstandeten parallelen Armen 21,22 gelagert, die horizontal vom Gehäuse 13 gehalten sind. Am linken Ende der Welle 20 in Fig. 2 ist eine Klappe 23 drehfest mit der Welle 20 verbunden. In der in der Zeichnung dargestellten Position ragt sie in den Arbeitsweg des Werkzeugs 11 hinein. Sie erstreckt sich jedoch nur so weit, dass sie die vom Ausstosser aus dem Werkzeug 11 ausgestossene Blechdose 12 nur teilweise abzustützen in der Lage ist.

Mit dem Stössel 10 ist ein Arm 24 verschraubt, der an seinem freien Ende eine Nockenrolle 25 lagert, die mit einer Kurvenfläche 26 an der zugekehrten Seite des Hebels 16 zusammenwirkt. Auf der gegenüberliegenden Seite liegt am Hebel 16 eine Stützrolle 27 an, die drehbar in einer Gabel 28 gelagert ist, die mit einer Kolbenstange 29 eines Pneumatikzylinders 30 verbunden ist. Der Pneumatikzylinder 30 ist über einen Anschluss 31 an eine steuerbare Druckluftquelle anschliessbar.

Die gezeigte Vorrichtung arbeitet wie folgt.

Der Presse wird durch eine geeignete Vorschubvorrichtung eine Blechtafel taktweise zugeführt, und die Presse formt mit Hilfe des Werkzeugs 11 Blechdosen 12 bei jedem Abwärtshub des Werkzeugs 11. Während der Aufwärtsbewegung des Werkzeugs 11 stösst ein Ausstosser die Blechdose 12 aus der Werkzeughöhlung. Bei der Hubbewegung des Stössels 10 läuft die Nockenrolle 15 entlang der Steuerkurve 14. Wie ersichtlich, wird im oberen Bereich des Rückhubes der Hebel 16 so verstellt, dass die Klappe 23 sich in den Arbeitsweg des Werkzeugs 11 hineinbewegt. Dies geschieht so rechtzeitig, dass das Hineinschwenken der Klappe nicht durch das Herausfallen der Dose 12 behindert wird.

Mit fortschreitendem Rückhub wird die Dose 12, wie in Fig. 1 dargestellt, völlig frei. Zu diesem Zeitpunkt kann eine nicht dargestellte Auswerfvorrichtung, beispielsweise eine Blasvorrichtung, die seitlich angeordnet ist, die Dose 12 in Richtung des Pfeils 32 aus dem Arbeitsweg herausbefördern auf eine nicht gezeigte Fördervorrichtung. Während des Arbeitshubes wird über die Nockenrolle 25 der Hebel 16 entgegengesetzt dem Uhrzeigersinn verschwenkt. Dadurch verschwenkt der Hebel 17 die Kurbel 19, und die Klappe 23 wird nach unten aus dem Arbeitsweg des Werkzeugs 11 herausgeschwenkt. Mit Hilfe des Pneumatikzylinders kann der Gegendruck am Hebel 16 eingestellt werden, d.h. die Federkraft, gegen die der Hebel 16 während des Arbeitshubes entgegengesetzt dem Uhrzeigersinn verschwenkt wird bzw. die den Hebel 16 in eine Position gemäss Fig. 1 verschwenkt zwecks Ablenkens der vom Werkzeug 11 frei werdenden Werkstücke.

Es versteht sich, dass mit der Welle 20 mehrere Klappen 23 verbunden sein können, entsprechend der Anzahl der Werkzeuge. Es versteht sich ferner, dass bezüglich eines Werkzeugs auch zwei Klappen vorgesehen werden können, um als Ablenkfläche zu wirken.

## Patentansprüche

1. Vorrichtung zum Entfernen von Teilen aus einer Stanze, einer Presse oder dergleichen, bei der das Werkstück (12) während des aufwärts gerichteten Rückhubes des oberen Werkzeugs (11) vorzugsweise mittels eines Ausstossers nach unten aus dem Werkzeug (11) entformt wird, mit einer sich quer zum Arbeitsweg erstreckenden, das Werkzeug (11) verlassende Werkstück (12) an der Unterseite abstützenden Ablenkvorrichtung (23), die mittels einer Betätigungsvorrichtung (25, 16, 17, 19, 20) wahlweise in den Arbeitsweg des oberen Werkzeugs (11) bewegbar ist, wobei die Betätigungsvorrichtung zur Entfernung der Ablenkvorrichtung (23) während des Arbeitshubes aus dem Arbeitsweg mit dem sich auf-und abbewegenden oberen Werkzeug (11) gekoppelt ist, gekennzeichnet durch die Kombination einer wahlweise in den Arbeitsweg des Werkzeugs (11) schwenkbarenKlappe (23) oder eines horizontal geführten Schiebers und einer seitlich zum Arbeitsweg des Werkzeugs (11) angeordneten Auswerfvorrichtung, die die von der Klappe (23) oder dem Schieber vorübergehend abgestützten Werkstücke (12) seitlich herausbewegt.

2. Vorrichtung nach Anspruch 1, dadurch gekennzeichnet, dass die Auswerfvorrichtung eine an sich bekannte Blasvorrichtung ist mit quer zum Arbeitsweg gerichteter Blasströmung.

3. Vorrichtung nach Anspruch 1 oder 2, dadurch gekennzeichnet, dass die Klappe (23) oder der Schieber annähernd in gleicher Höhe wie eine Fördervorrichtung zum Transport der Werkstücke angeordnet ist.

4. Vorrichtung nach einem der Ansprüche 1 bis 3, dadurch gekennzeichnet, dass die Klappe (23) um eine horizontale oder vertikale Achse schwenkbar gelagert ist.

5. Vorrichtung nach einem der Ansprüche 1 bis 4, dadurch gekennzeichnet, dass mit dem Werkzeug (11) bzw. mit dem Werkzeugstössel ein Steuergestänge (16, 17, 19) gekoppelt ist für die Betätigung der Klappe (23) oder des Schiebers.

## Claims

1. Device for removing parts from a punching machine, a press or the like, in which the workpiece (12) is removed out of the tool (11) in a downward direction during the upward directed back stroke of the upper tool (11), preferably by means of an ejector, comprising a deflection device (23) extending transversely of the working path and supporting the workpiece (12) leaving the tool (11) at the underside, said deflection device being selectively movable into the working path of the upper tool (11) by means of an actuation device (25, 16, 17, 19, 20), said actuation device being coupled with the upward and downward moving upper tool (11) for the removal of the deflection device (23) out of the working path during the working stroke, characterized by the combination of a flap (23) for a horizontally guided slide selectively pivotable into the working path of the tool (11) and an ejector device arranged laterally of the working path of the tool (11), said ejector device laterally moving the workpieces (12) temporarily supported by the flap (23) or the slide out of the machine.

2. Device according to claim 1, characterized in that the ejector device is a known-per-se blowing device with a blowing stream directed transversely of the working path.

3. Device according to claim 1 or 2, characterized in that the flap (23) or slide is arranged approximately at the same level as a conveying means for transporting the workpieces.

4. Device according to any one of the claims 1 to 3, characterized in that the flap (23) is pivotally supported about a horizontat or vertical axis.

5. Device according to any one of the claims 1 to 4, characterized in that a control linkage (16,17,19) is coupled with the tool (11 and the tool stem, respectively, forthe actuation of the flap (23) or the slide.

## Revendications

1. Dispositif pour enlever des pièces d'une estam- peuse, d'une presse, ou d'une machine similaire, dans laquelle la pièce (12) est écartée de l'outil supérieur (11) vers le bas pendant la course de retour, dirigée vers le haut, de cet outil, de préférence à l'aide d'un éjecteur, ce dispositif comprenant un dispositif déviateur (23) qui vient supporter le côté inférieur de la pièce (12) qui quitte l'outil (11), ce dispositif déviateur pouvant venir faire sallie perpendiculairement au trajet de travail de l'outil supérieur, et pouvant être déplacé pour pénétrer à volonté dans ledit trajet grâce à un dispositif d'actionnement (25, 16, 17, 19, 20), ce dernier étant couplé avec l'outil supérieur qui se déplace vers le haut et vers le bas pour écarter le dispositif déviateur (23) du trajet de l'outil pendant la course de travail de celui-ci, caractérisé par la combinaison d'un volet (23) pivotant, ou d'un coulisseau guidé horizontalement, ce volet ou ce coulisseau pouvant pénétrer à volonté dans le trajet de travail de l'outil (11), et d'un dispositif d'expulsion disposé latéralement par rapport au trajet de travail de l'outil (11) et qui déplace latéralement vers l'extérieur la pièce (12) que le volet (23) ou le coulisseau supportent momentanément.

2. Dispositif selon la revendication 1, caractérisé en ce que le dispositif d'expulsion est un dispositif de soufflage, connu en soi, dont la direction de soufflage est perpendiculaire au trajet de travail de l'outil.

3. Dispositif selon la revendication 1 ou 2, caractérisé en ce que le volet (23) ou le coulisseau sont disposés à peu près à la même hauteur qu'un transporteur pour l'évacuation de la pièce.

4. Dispositif selon l'une des revendications 1 à 3, caractérisé en ce que le volet (23) est monté pivotant sur un axe horizontal ou vertical.

5. Dispositif selon l'une des revendications 1 à 4, caractérisé en ce qu'une tringlerie de commande (16, 17, 19) est couplée à l'outil (11) et/ou le coulisseau de presse portant l'outil pour actionner le volet (23) ou le coulisseau.
